# EUROPÄISCHE PATENTANMELDUNG

(11) **EP 3 569 784 A1**
(43) Veröffentlichungstag der Anmeldung: **20.11.2019**
(21) Anmeldenummer: 19166790.6
(22) Anmeldetag: 02.04.2019
(51) Int. Cl.: E04B 1/76

(54) **FASSADENVERKLEIDUNGSANORDNUNG MIT ZUMINDEST EINER AUF DIE FASSADE AUFZULEGENDEN WÄRMEISOLATIONSLAGE**

(30) Priorität: 15.05.2018 DE 102018111622
(71) Anmelder: Tiedeken, Rolf, 26169 Friesoythe (DE); Wigger, Manfred, 26121 Oldenburg (DE)
(72) Erfinder: Tiedeken, Rolf, 26169 Friesoythe (DE); Wigger, Manfred, 26121 Oldenburg (DE)
(74) Vertreter: Jabbusch, Matthias

(57) **Zusammenfassung**

Bei einer Fassadenverkleidungsanordnung mit zumindest einer auf eine Fassade eines Gebäudes oder eines Bauteils aufzulegenden Wärmeisolationslage ist vorgesehen, dass in zumindest einer Wärmeisolationslage eine Anzahl von etwa parallel zueinander verlaufenden Luftkanälen angeordnet ist, wobei die Luftkanäle einer Lagerfläche der Wärmeisolationslage zugeordnet sind.

Diese Fassadenverkleidungsanordnung ist gegen ein Begrünen von außen geschützt, zudem kann mit dieser Fassadenverkleidungsanordnung Wärmeenergie gewonnen werden.

## Beschreibung

Die Erfindung betrifft eine Fassadenverkleidungsanordnung mit zumindest einer auf eine Fassade eines Gebäudes oder eines Bauteils aufzulegenden Wärmeisolationslage.

Gebäude dienen in kühleren Breiten auch dem Schutz vor kühleren und kalten Temperaturen. Im Inneren eines Gebäudes wird geheizt, Wärme soll im Inneren des Gebäudes verbleiben und Kälte von außen nicht in das Gebäude eintreten.

Fassadenverkleidungsanordnungen der eingangs genannten Gattung haben in den letzten Jahrzehnten weitere Verbreitung gefunden. Auf die Fassaden von Gebäuden werden Wärmeisolationslagen aufgelegt, so dass ein regelrechtes Einpacken von Gebäuden erfolgt. Regelmäßig sind Fassaden in Gebäuden durch Wärmeisolationslagen abgedeckt.

Dieses Abdecken hat die negative Folge, dass an der Oberfläche eines Gebäudes angeordnete Wärmeisolationslagen sich begrünen können. Es erfolgt ein unansehnlicher Bewuchs mit Moos, Flechten und Sparkpilzen. Dieser Bewuchs ist begünstigt durch eine Aussonderung von Dampf aus dem Inneren des Gebäudes durch die Wärmeisolationslage hindurch.

Um dem entgegenzutreten, wird auf Wärmeisolationslagen häufig ein Putz aufgetragen, der chemische Substanzen gegen einen Bewuchs mit z. B. Moos und Flechten aufweist. Dieser Putz schließt die Wärmeisolationslage hinsichtlich eines Dampfdurchgangs ab mit der negativen Folge, dass Dampf und Wärme von innen nicht austreten können und sich somit Feuchtigkeit innerhalb der Wärmeisolationslage ansammelt. Diesbezüglich sind dann zusätzliche Wasserleitungssysteme vorgeschlagen worden, die entsprechende Feuchtigkeit abführen können.

Wärmegedämmte Fassaden und der aufgetragene Putz von mineralischen und offenporigen Putzsystemen sind der äußeren Witterung aus Regen, Luftfeuchtigkeit, Tauwasser u. ä. ausgesetzt, die den Putz/die Wärmedämmung feucht halten, eine Trocknung verhindern oder verzögern und die vorgenannten Schadensformen begünstigen. In dieser Art geschädigte Fassaden stellen ein grundliegendes, technisches Problem für die Anwendung von wärmegedämmten Fassaden mit Putzsystemen dar, insbesondere da die Schadensbilder durch die inzwischen auch gesetzlich geforderten großen Dämmstoffstärken/-dicken massiv zugenommen haben.

Der Erfindung liegt die Aufgabe zugrunde, eine Fassadenverkleidungsanordnung der eingangsgenannten Gattung bereitzustellen, die gegen ein Begrünen von außen geschützt ist.

Diese Aufgabe ist erfindungsgemäß dadurch gelöst, dass in zumindest einer Wärmeisolationslage eine Anzahl von etwa parallel zueinander verlaufenden Luftkanälen angeordnet ist, wobei die Luftkanäle einer Lagerfläche der Wärmeisolationslage zugeordnet sind.

In die Wärmeisolationslage sind Luftkanäle eingebracht. Die Luftkanäle verlaufen etwa parallel zueinander, sie können sich über die gesamte Länge der Wärmeisolationslage erstrecken. Die Wärmeisolationslage wird dabei vorteilhaft so an der Fassade des Gebäudes aufgelegt, dass die Erstreckung der Luftkanäle in eine vertikale Anordnung gebracht sind.

Erfindungsgemäß ist weiter vorgesehen, dass die Luftkanäle einer Lagerfläche der Wärmeisolationslage zugeordnet sind. Lagerfläche meint die größere Fläche einer Wärmeisolationslage, nicht aber ihre Stoßfläche, mit der einander benachbarte Wärmeisolationslagen aneinanderstoßen können. Die Zuordnung der Luftkanäle zu einer Lagerfläche ermöglicht bei Anbringen der Wärmeisolationslage an der Fassade die Anordnung der Luftkanäle an der der Fassade abgewandten Seite und unmittelbar unterhalb der Lagerfläche. Wird die Wärmeisolationslage dann von der Sonne beschienen, erwärmt sich die Luft in den Luftkanälen. Diese warme Luft kann zur Energiegewinnung genutzt werden. Zugleich führt sie zu einer Trocknung der Wärmeisolationslage, welche dem Bewuchs mit Moos und Flechten vorteilhaft entgegenwirkt. Ein Begrünen dieser Wärmeisolationslage wird verringert bzw. verhindert.

Die Anordnung der Luftkanäle soll der Lagerfläche der Wärmeisolationslage zugeordnet erfolgen. Eine Weiterbildung der Erfindung sieht vor, dass den Luftkanälen eine die Lagerfläche ausbildende Abdeckung aus einem Gewebe zugeordnet ist. Zwischen den Luftkanälen und der Umgebung der Wärmeisolationslage liegt somit nur ein Gewebe, wobei die Abdeckung vorzugsweise aus einem Glasfasergewebe ausgebildet ist. Ein Glasfasergewebe ist feuchtigkeitsdurchlässig, so dass Feuchtigkeit aus der Wärmeisolationslage der erfindungsgemäßen Fassadenverkleidungsanordnung austreten kann.

Dies ist auch dann möglich, wenn auf die Abdeckung ein diffusionsoffenes Putzsystem aufgebracht ist. Das Putzsystem ermöglicht eine ansprechende Gestaltung der Fassade, seine Ausbildung als diffusionsoffen hindert Feuchtigkeit nicht an einem Austritt aus der Wärmeisolationslage.

Es kann auch vorgesehen sein, dass die Fassadenverkleidungsanordnung zumindest zwei Wärmeisolationslagen aufweist, wobei die Luftkanäle in einer Wärmeisolationslage angeordnet und dort einer Lagerfläche zugeordnet sind und wobei auf der anderen Lagerfläche dieser Wärmeisolationslage mit den Luftkanälen ein diffusionsoffenes Putzsystem aufgebracht ist. Bei dieser Ausbildung der Fassadenverkleidungsanordnung sind die Luftkanäle nicht unmittelbar auf der der Fassade abgewandten Seite angeordnet. Die Luftkanäle sind in einer Wärmeisolationslage angeordnet, die auch nach dieser Weiterbildung auf der der Fassade abgewandten Außenseite der Fassadenverkleidungsanordnung angeordnet ist. Allerdings sind dabei die Luftkanäle mit der zugeordneten Lagerfläche der anderen Wärmeisolationslage zugeordnet, während auf der Außenseite dieser Fassadenverkleidungsanordnung das diffusionsoffene Putzsystem angebracht ist. Der Austritt von Feuchtigkeit ist weiterhin gewährleistet, auch in den in der Mitte der Fassadenverkleidungsanordnung angeordneten Luftkanälen kann warme Luft entstehen und zu einer Energiegewinnung sowie Erwärmung und Trocknung der Umgebung beitragen.

Die vorgesehenen Luftkanäle können voneinander verschiedene Querschnitte aufweisen. Beispielsweise sind sie trapezförmig ausgebildet, wobei die kürzere der beiden parallel zueinander liegenden Linien des Trapezes vorzugsweise einer Lagerfläche zugeordnet sind. Dadurch kann diese Linie außen liegen und sich für den Eintritt von Wärme von außen geradezu eine Trichterform ergeben, um möglichst viel Energie aus der Sonnenstrahlung aufzufangen.

Nach einer nächsten Weiterbildung der Erfindung ist vorgesehen, dass die Luftkanäle in ein Luftsammelleitsystem münden, in dem zumindest ein Ventilator angeordnet ist. Nach der Erfindung ist vorgesehen, in den Luftkanälen entstehende warme Luft im Gebäude zu nutzen. Die warme Luft steigt in den Kanälen nach oben und wird ggf. unterstützt von dem Ventilator in das Luftsammelleitsystem eingeführt und kann innerhalb des Gebäudes beispielsweise zur Erwärmung von Wasser oder auch des Gebäudeinneren genutzt werden. Dadurch können sich Energieeinspareffekte ergeben.

Der vorgesehene Ventilator ist vorzugsweise ein bidirektionaler Ventilator, er kann also Luft durch ein Luftleitsystem in beide Richtungen transportieren. Somit ist es auch möglich, beispielsweise an zum Beispiel kühlen bewölkten Tagen warme Luft aus dem Gebäudeinneren in die Luftkanäle einzuführen. Die Fassadenverkleidungsanordnung wird dadurch leicht erwärmt, mit der positiven Folge, dass sie getrocknet werden kann. Dies beispielsweise nach einem anhaltenden Regen.

Zur weiteren Ausbildung ist somit schließlich vorgesehen, dass das Luftleitsystem Teil eines Belüftungssystems für zumindest ein Gebäude ist.

Ein Ausführungsbeispiel der Erfindung ist in der Zeichnung dargestellt. Es zeigen:
- Figur 1:: eine schematische Teilschnittansicht eines Gebäudes mit einer erfindungsgemäßen Fassadenverkleidungsanordnung;
- Figur 2:: ein maßstäblich vergrößerter Ausschnitt aus Figur 1, mit dem Abschnitt einer Gebäudewand und dem Abschnitt der erfindungsgemäßen Fassadenverkleidungsanordnung; und
- Figuren 3 und 4:: Varianten der erfindungsgemäßen Fassadenverkleidungsanordnung.

Das Gebäude in Figur 1 ist mit einer Gebäudewand 1 sowie einem Gebäudedach 2 gezeigt. Auf die Gebäudewand 1 ist eine Fassadenverkleidungsanordnung 3 aufgelegt. Die Fassadenverkleidungsanordnung 3 ist über ein Luftsammelleitsystem 4 mit einem Wärmetauscher 5 verbunden. Der Wärmetauscher 5 steht über Vor- und Rücklaufleitungen 6 mit einem Heizkessel 7 in heizmedialer Verbindung. Die Vor- und Rücklaufleitungen 6 verlaufen weiterhin zu Heizkörpern 8 in den einzelnen Etagen des Gebäudes.

Figur 2 zeigt die Fassadenverkleidungsanordnung 3 in ihrer Auflage auf der Gebäudewand 1. Dabei ist erkennbar, dass die Fassadenverkleidungsanordnung 3 aus zwei Wärmeisolationslagen 9, 10 besteht. In die außenliegende Wärmeisolationslage 9 sind trapezförmige Luftkanäle 11 eingebracht. Diese verlaufen parallel zueinander und in vertikaler Ausrichtung an der Gebäudewand 1. Die Luftkanäle 11 sind dabei mit einer Abdeckung 12 versehen, auf die ein diffusionsoffenes Putzsystem 13 aufgebracht ist. die Abdeckung 12 besteht aus einem Gewebe.

Figur 3 zeigt dabei eine Ausgestaltung der Wärmeisolationslage 9. Auch hier sind die Luftkanäle 11 trapezförmig ausgebildet, die längere der beiden parallel zueinander verlaufenden Linien jedes Trapezes ist dabei aber der Lagerfläche der Wärmeisolationslage 9 zugeordnet. Wieder ist eine Abdeckung 12 beispielsweise aus einem Glasfasergewebe vorgesehen, auf die ein diffusionsoffenes Putzsystem 13 aufgebracht ist.

Bei der Ausführung nach Figur 4 sind zwei Wärmeisolationslagen 9, 10 vorgesehen. Wieder sind Luftkanäle 11 vorhanden, diese sind in der Wärmeisolationslage 9 der Lagerfläche zugeordnet, die der Wärmeisolationslage 10 zugekehrt ist. Die Anordnung der Luftkanäle 11 erfolgt hier in der Mitte der Fassadenverkleidungsanordnung 3.

Auf der den Luftkanälen 11 gegenüberliegenden Seite der Wärmeisolationslage 9 ist wieder ein diffusionsoffenes Putzsystem 13 aufgebracht, um eine ansprechende Fassadengestaltung zu ermöglichen.

## Patentansprüche

1. Fassadenverkleidungsanordnung mit zumindest einer auf eine Fassade eines Gebäudes oder eines Bauteils aufzulegenden Wärmeisolationslage, **dadurch gekennzeichnet,**
**dass** in zumindest einer Wärmeisolationslage (9) eine Anzahl von etwa parallel zueinander verlaufenden Luftkanälen (11) angeordnet ist, wobei die Luftkanäle (11) einer Lagerfläche der Wärmeisolationslage (9) zugeordnet sind.

2. Fassadenverkleidungsanordnung nach Anspruch 1, **dadurch gekennzeichnet, dass** den Luftkanälen (11) eine die Lagerfläche ausbildende Abdeckung (12) aus einem Gewebe zugeordnet ist.

3. Fassadenverkleidungsanordnung nach Anspruch 2, **dadurch gekennzeichnet, dass** die Abdeckung (12) aus einem Glasfasergewebe ausgebildet ist.

4. Fassadenverkleidungsanordnung nach Anspruch 2 oder 3, **dadurch gekennzeichnet, dass** auf die Abdeckung (12) ein diffusionsoffenes Putzsystem (13) aufgebracht ist.

5. Fassadenverkleidungsanordnung nach Anspruch 1, **dadurch gekennzeichnet, dass** sie zumindest zwei Wärmeisolationslagen (9, 10) aufweist, wobei die Luftkanäle (11) in einer Wärmeisolationslage (9) angeordnet und dort einer Lagerfläche zugeordnet sind und wobei auf der anderen Lagerfläche dieser Wärmeisolationslage (9) mit den Luftkanälen (11) ein diffusionsoffenes Putzsystem (13) aufgebracht ist.

6. Fassadenverkleidungsanordnung nach einem der vorhergehenden Ansprüche, **dadurch gekennzeichnet, dass** jeder Luftkanal (11) im Schnitt trapezförmig ausgebildet ist.

7. Fassadenverkleidungsanordnung nach einem der vorhergehenden Ansprüche, **dadurch gekennzeichnet, dass** die Luftkanäle (11) in ein Luftsammelleitsystem (4) münden, in dem zumindest ein Ventilator angeordnet ist.

8. Fassadenverkleidungsanordnung nach Anspruch 7, **dadurch gekennzeichnet, dass** der Ventilator ein bidirektionaler Ventilator ist.

9. Fassadenverkleidungsanordnung nach Anspruch 7 oder 8, **dadurch gekennzeichnet, dass** das Luftleitsystem (4) Teil eines Belüftungssystems für zumindest ein Gebäude ist.
